# EUROPÄISCHE PATENTSCHRIFT

(11) **EP 2 466 152 B1**
(45) Veröffentlichungstag und Bekanntmachung des Hinweises auf die Patenterteilung: **20.03.2013**
(21) Anmeldenummer: 10195693.6
(22) Anmeldetag: 17.12.2010
(51) Int. Cl.: F15B 11/00

(54) **Elektrohydraulische Steuervorrichtung**
Electrohydraulic control device
Dispositif de commande hydroélectrique

(43) Veröffentlichungstag der Anmeldung: 20.06.2012
(73) Patentinhaber: HAWE Hydraulik SE, 81673 München (DE)
(72) Erfinder: Macit, Recep, Dr., 81673 München (DE)
(74) Vertreter: Grünecker, Kinkeldey, Stockmair & Schwanhäusser

(56) Entgegenhaltungen:
- EP-A1- 0 893 607
- EP-A1- 2 199 186
- GB-A- 2 281 757
- US-A1- 2004 188 113

## Beschreibung

Die Erfindung betrifft eine elektrohydraulische Steuervorrichtung der im Oberbegriff des Patentanspruches 1 angegebenen Art.

Solche fahrbaren Arbeitsmaschinen sind, ohne Beschränkung, beispielsweise Schleppfahrzeuge mit Anbaugerätschaften, landwirtschaftliche Maschinen, wie Schlepper, Grader, Radlader, Straßenpflegefahrzeuge, Sämaschinen, und ähnliche Arbeitsmaschinen. Die in solchen fahrbaren Arbeitsmaschinen vorgesehenen elektrohydraulischen Steuervorrichtungen zeigen in der Praxis trotz hohen regelungstechnischen Aufwands kein einwandfrei lastunabhängiges Betriebsverhalten. Die aus dem Prospekt der Firma Bosch "EHR-System, EHR 23 LS der Firma Bosch bekannte Steuervorrichtung weist im Hebenstrang des einseitig beaufschlagbaren Hydromotors ein direkt von einem Proportionalmagneten betätigtes 2/3-Druckregelsitzventil auf, dem eine Zulauf-Druckwaage vorgeschaltet ist. Da der Anker des Proportionalmagneten druckausgeglichen ist, erhält der Proportionalmagnet keine Rückmeldung zum tatsächlichen Lastdruck oder zu Lastdruckänderungen, sobald das Druckregelsitzventil durch Bestromen des Proportionalmagneten aufgesteuert ist. Die Zulauf-Druckwaage ist eine zusätzlich erforderliche Ausstattungskomponente der Steuervorrichtung und erhöht den Drosselverlust bei der Hebenregelung.

Bei einer aus US 2004/0188113 A bekannten elektrohydraulischen Steuervorrichtung für ein Hubwerk eines Traktors sind die im Hebenstrang und Senkenstrang angeordneten Proportional-druckregelsitzventile mit Druckvorsteuerung ausgebildet und vom Proportionalmagneten jeweils dadurch lastdruckkompensierend betätigbar, dass ein Lastdrucksignal über einen Druckwandler abgeleitet und dem Steuergerät zugeführt wird, das die Bestromung des jeweiligen Proportionalmagneten unter Berücksichtigung des Lastdrucksignals regelt. Dies erfordert eine aufwändige Verarbeitung und Umsetzung der elektrischen Lastdrucksignale bei der Stromregelung des jeweiligen Proportionalmagneten.

Bei einer aus EP 2 199 186 A bekannten hydraulischen Lenksteuervorrichtung ist ein Lastdrucksignalkreis vorgesehen, dessen Lastdrucksignale zur Regelung von Lasthalteventilen in den Arbeitsleitungen und der Versorgungspumpe eingesetzt werden, hingegen die Proportional-druckregelsitzventile nicht beeinflussen.

Bei einem aus EP 0 893 607 A bekannten, magnetbetätigten Ablassventil eines Hubmodus eines Hubstaplers wird eine Lastdruckkompensation über eine zusätzlich dem Proportionaldruckregelsitzventil zum Reservoir nachgeschaltete Druckwaage erzielt, deren Regelkolben mit einer Blendenöffnung im Abströmweg zusammenarbeitet. Die Druckwaage regelt die Lastdruckkompensation autark, ohne auf die Druckvorsteuerung des Prorportionaldruckregelsitzventils einzuwirken.

Bei dem Prospekt der Firma Rexroth Bosch Group, 1 987 760 507/09.99; AKY 005/7 "Elektronisch-hydraulische Hubwrksregelung" für Hochleistungstraktoren oder Schlepper, Seite 4/55, ist eine elektrohydraulische Steuervorrichtung auch entsprechend DE 10 200 033 315 A bekannt, bei der das über das elektronische Steuergerät betätigbare Regelventil für ein Front- bzw. Heck-Werk die Beaufschlagung des jeweiligen Hydromotors steuert bzw. regelt. Gemäß DE 10 2004 033 315 A werden die im Hebenstrang und Senkenstrang angeordneten Druckregelsitzventile über ihre Druckvorsteuerungen proportional über einen vorgeschalteten 4/4-Proportional-Wegeschieber mit zwei Proportionalmagneten proportional betätigt. Obwohl ein Lastdruck-Signalkreis vorgesehen ist, ist dennoch keine ausreichende Präzision der Lastdruckunabhängigkeit gegeben, obwohl dem 4/4-Proportional-Wegeschieber eine Zulauf-Druckwaage vorgeschaltet ist. Diese Steuervorrichtung ist aufwändig und vielteilig und bedingt erhebliche Drosselverluste, da zwischen der Druckquelle und dem Hydromotor mehrere drosselnde Stufen vorliegen.

Auch bei der aus EP 2 031 256 A bekannten, aufwändigen elektrohydraulischen Steuervorrichtung ist den beiden Proportional-Druckregelsitzventilen ein 4/4-Proportional-Wegeschieber mit Zulaufregler vorgeordnet.

Der Erfindung liegt die Aufgabe zugrunde, eine elektrohydraulische Steuervorrichtung der eingangs genannten Art anzugeben, die baulich einfach und mit verlustarmem Betrieb eine Steuerung bzw. Regelung des Hydromotors des Hubwerks ermöglicht, die sich durch vollständige Lastdruckunabhängigkeit auszeichnet.

Die gestellte Aufgabe wird mit den Merkmalen des Patentanspruchs 1 gelöst.

Da zumindest das im Hebenstrang angeordnete Proportional-Druckregelsitzventil mit Druckvorsteuerung ausgebildet ist und einen Proportionalmagneten aufweist, der die Druckvorsteuerung dadurch lastdruckkompensierend betätigt, dass in der Druckvorsteuerung des Proportional-Druckregelsitzventils aus dem Lastdruck hydraulisch eine zumindest auf einen Anker des Proportionalmagneten einwirkende Regelkraft generiert wird. Damit kann der Proportionalmagnet eindeutiger und rascher ansprechend regeln, als mit Lastdrucksignalen aus dem Lastdruck-Signalkreis. Dabei wird der Verlauf der variierenden Regelkraft derart gewählt, dass bei jedem eingestellten Wert der Bestromung des Proportional magneten die zwischen der Lastdruckseite und der Niederdruckseite strömende Menge unabhängig von zumindest Änderungen des Lastdrucks entweder konstant haltbar oder sogar anwenderspezifisch regelbar ist. Anwenderspezifisch regelbar bedeutet in diesem Zusammenhang, dass in bestimmten Anwendungsfällen keine absolut lastdruckunabhängige Regelung gewünscht wird, sondern an benutzerspezifische Anforderungen angepasst zu regeln. Dies kann beispielsweise Anwendungsfälle betreffen, bei denen nur über einen Teilbereich des Stellhubs des Proportionalmagneten die Menge konstant bleiben soll, und außerhalb dieses Teilbereiches nach anderen Anforderungen zu regeln ist. So kann der Kraftverlauf linear oder als gekrümmte Kurve eingestellt werden, wobei entscheidend ist, dass die Regelung der Menge in jedem Fall unabhängig vom Lastdruck oder von Änderungen des Lastdrucks erfolgt. Im Übrigen kann das Proportional-Druckregelsitzventil so ausgewählt sein, dass es entweder stromlos offen oder stromlos geschlossen ist. Somit arbeitet die Steuervorrichtung zumindest beim Heben oder bei einer Hebenregelung vollständig lastdruckunabhängig. Solche lastdruckunabhängig arbeitenden Proportional-Druckregelsitzventile mit Druckvorsteuerung werden in der europäischen Patentanmeldung mit dem Aktenzeichen 09 008 683.6-1252 der Anmelderin vorgeschlagen, deren Gesamtoffenbarung hiermit durch Rückbeziehung inkorporiert wird. Die Steuervorrichtung ist baulich einfach, da zusätzlich zu den Proportional-Druckregelsitzventilen zur Heben- und Senkensteuerung trotz der Lastdruckkompensation keine weiteren Ventilkomponenten benötigt werden, wodurch auch die Drosselverluste zumindest bei der Hebensteuerung minimiert sind.

Bei einer zweckmäßigen Ausführungsform ist im Hinblick auf eine vollständig lastdruckunabhängige Senkensteuerung oder Senkenregelung auch das Proportional-Druckregelsitzventil im Senkenstrang mit einer Druckvorsteuerung ausgebildet, die ein Proportionalmagnet lastdruckkompensierend wie bei dem Proportionaldruckregelsitzventil im Hebenstrang betätigt.

In einer zweckmäßigen Ausführungsform weist das lastdruckunabhängig steuerbare Proportional-Druckregelsitzventil einen Ventilsitz zwischen der Lastdruckseite und der Niederdruckseite auf, einen mit dem Ventilsitz zusammenwirkenden, eine Sitzfläche aufweisenden Hauptkolben, der in einer Steuerkammer abgedichtet verschiebbar ist, ein aus einem Pilotsitz im Hauptkolben und einem Pilotkegel bestehendes Druckvorsteuerungs-Pilotventil zwischen der Steuerkammer und der Niederdruckseite, eine den Pilotkegel beaufschlagende Regelfeder und einen mit dem Anker das Pilotventil betätigenden Proportionalmagneten, der bestromt in zumindest einer Stellrichtung seines Stellhubs gegenüber einer Ausgangsstellung mit dem Pilotkegel koppelbar ist, wobei zwischen der Lastdruckseite und der Steuerkammer eine Strömungsverbindung mit einer Festdrossel und zwischen der Festdrossel und der Steuerkammer eine Stelldrossel vorgesehen sind, wobei die Größe der Stelldrossel bei geöffnetem Pilotventil über den Stellhub des Ankers variabel ist, und die Stelldrossel aus dem Lastdruck direkt oder über den Pilotkegel am Anker die von der Druckdifferenz zwischen der Lastdruckseite und der Niederdruckseite abhängige Regelkraft erzeugt. Da die variierende Regelkraft dann dem Proportionalmagneten eine Rückmeldung bezüglich des tatsächlich wirkenden Lastdrucks liefert, kann der Proportionalmagnet über die Druckvorsteuerung vollständig lastdruckunabhängig die jeweilige Menge regeln. Die Stelldrossel, deren momentane Größe von der Position des Ankers abhängt, zwingt bei geöffnetem Pilotventil den Anker die Regelkraft auf, die eine aussagefähige Rückmeldung zum Wert der Druckdifferenz zwischen der Lastdruckseite und der Niederdruckseite ist, so dass der Proportionalmagnet im Zusammenspiel mit der Regelfeder entweder vollständig lastunabhängig oder sogar entsprechend benutzerspezifischen Anforderungen lastunabhängig regeln kann. Die Regelkraft ist ein zusätzlicher Regelparameter als definierte Information zur Druckdifferenz zwischen der Lastdruckseite und der Niederdruckseite oder zu Lastdruck-Änderungen, um die Menge ideal lastunabhängig regeln zu können.

Abhängig davon, ob das Proportional-Druckregelsitzventil stromlos absperrt oder stromlos durch die Regelfeder offengehalten wird, wirkt die über die Stelldrossel hydraulisch erzeugte Regelkraft am Anker entweder in Schließrichtung oder in Offnungsrichtung des Pilotventils, d.h., entgegengesetzt zu der Wirkungsrichtung des Ankers bei bestromtem Proportionalmagneten, so dass der Proportionalmagnet die Regelkraft als eindeutig identifizierbaren Regelparameter abgreift.

Bei einer weiteren, vorteilhaften Ausführungsform ist zwischen dem Anker und der mit der Festdrossel kommunizierenden, ein Ende des Ankers aufnehmenden Steuerkammer eine Hilfssteuerkammer vorgesehen, die von der Steuerkammer durch eine einen Durchgang aufweisende Trennwand separiert ist, durch welchen sich der Pilotkegel bis in die Steuerkammer erstreckt. Um die Regelkraft zu generieren, weist der Pilotkegel einen Steuerflächenabschnitt auf, der in Richtung zum Pilotsitz und relativ zu einer Achse des Pilotkegels allmählich ansteigt, wobei die Stelldrossel durch den Steuerflächenabschnitt und den Durchgang definiert wird. Diese Ausbildung ist zweckmäßig für ein Proportional-Druckregelsitzventil, das stromlos in Sperrstellung ist. Da sich die Stelldrossel mit zunehmendem Stellhub des Pilotkegels in Öffnungsrichtung allmählich verengt, entsteht ein Drosseleffekt mit einer Strömungsdynamik, die aus dem Lastdruck die Regelkraft hydraulisch erzeugt. Der Anker selbst ist zweckmäßig, beispielsweise bezogen auf den Druck in der Hilfssteuerkammer, druckausgeglichen, so dass die Regelkraft durch keine verfälschenden Kräfte am Anker beeinflusst wird.

Bei einer zweckmäßigen Ausführungsform erstreckt sich der Anker bis in die Steuerkammer, wobei er mit wenigstens einem Dichtabschnitt in einem stationären Dichtabschnitt abgedichtet verschiebbar ist, der die Steuerkammer begrenzt und mit der Festdrossel kommuniziert. Die Stelldrossel wird zwischen den Dichtabschnitten definiert, so dass die Regelkraft aus dem Lastdruck direkt am Anker hydraulisch generiert wird.

Hierbei ist es zweckmäßig, wenn der Anker und eine Führungsbohrung jeweils der Steuerkammer abgewandt einen ersten Dichtabschnitt mit größerem Wirkdurchmesser und der Steuerkammer zugewandt einen zweiten Dichtabschnitt mit kleinerem Wirkdurchmesser aufweisen. Der erste Dichtabschnitt des Ankers begrenzt eine gegenüber der Steuerkammer abgedichtete und mit der Lastdruckseite kommunizierende Ringkammer. Die Festdrossel ist zwischen den ersten und zweiten Dichtabschnitten angeordnet, so dass sie in die Führungsbohrung mündet. Der Anker weist hier in dem zweiten Dichtabschnitt einen in Richtung zur Steuerkammer schräg abfallenden Steuerflächenabschnitt auf, wobei an der zur Steuerkammer weisenden Seite der Festdrossel in der Führungsbohrung zwischen den Dichtabschnitten eine umlaufende Steuerkante vorgesehen ist, die mit dem Steuerflächenabschnitt des Anker die hier blendenartig ausgebildete Stelldrossel definiert. Die blendenartige Zusammenwirkung zwischen der Steuerkante und dem Steuerflächenabschnitt am Anker ermöglicht eine exakte Vorbestimmung des hubabhängig variierenden Verlaufs der Regelkraft.

Bei einer zweckmäßigen Ausführungsform ist zumindest der Hebenstrang stromauf des Proportional-Druckregelsitzventils an einen hydropneumatischen Gasdruckspeicher angeschlossen, beispielsweise um eine bestimmte Dämpfung und/oder Federung zu erzeugen und/oder die Steuervorrichtung mit Energierückgewinnung und/oder mit weniger Einschaltzyklen der Druckquelle betreiben zu können.

Da üblicherweise bei einem Hubwerk auch Funktionen benötigt werden, bei denen zumindest bei der Hebensteuerung eine Begrenzung der vom Hubwerk generierten Kraft erforderlich ist, ist bei einer zweckmäßigen Ausführungsform zumindest der Hebenstrang über ein Umschaltventil mit einem Tank verbindbar. Das Umschaltventil ermöglicht eine wahlweise Druckbegrenzungsfunktion oder Druckentlastungsfunktion für das Hubwerk. Das Umschaltventil ist zweckmäßig ein Magnetschaltventil, das über das elektrische bzw. elektronische Steuergerät nach Bedarf oder für bestimmte Funktionen geschaltet wird.

Zweckmäßig handelt es sich bei dem Magnetschaltventil um ein 2/2-Wegeventil, das in einer Schaltstellung den Hebenstrang gegen den Tank sperrt und den Lastdruck-Signalkreis offen hält, der dann beispielsweise im Betrieb zur Regelung der Druckversorgung aus einer Druckquelle herangezogen wird, und in der anderen Schaltstellung den Hebenstrang und den Lastdruck-Signalkreis zum Tank entlastet, um die Maximalkraft für den Hydromotor des Hubwerks zu begrenzen oder zu erniedrigen bzw. abzubauen, und gleichzeitig den Lastdruck-Signalkreis zu entlasten, was beispielsweise bei Transportfahrt der Arbeitsmaschine zweckmäßig ist, damit die Druckquelle, eine Verstellpumpe oder eine Konstantpumpe, nicht auf Lastdrucksignal-Schläge reagiert, die sich aus Fahrbewegungen oder dgl. ergeben, und das Hubwerk mit daran angebautem Gerät zum Pendeln bringen könnten.

Im Falle eines einseitig beaufschlagbaren Hydromotors ist zweckmäßig der Lastdruck-Signalkreis, vorzugsweise über ein Wechselventil, nur an den Hebenstrang anschließbar. Im Falle eines doppelseitig beaufschlagbaren Hydromotors ist hingegen der Lastdruck-Signalkreis über ein weiteres Wechselventil stromab des jeweiligen Proportional-Druckregelsitzventils und druckabhängig an den Hebenstrang oder den Senkenstrang anschließbar.

Ausführungsformen des Erfindungsgegenstandes werden anhand der Zeichnungen erläutert. Es zeigen:
- Fig. 1: eine erste Ausführungsform einer elektrohydraulischen Steuervorrichtung eines Hubwerks einer fahrbaren Arbeitsmaschine, als Blockschaltbild mit zugeordnetem Wirkschema,
- Fig. 2: eine weitere Ausführungsform der elektrohydraulischen Steuervorrichtung für das Hubwerk von Fig. 1,
- Fig. 3: eine elektrohydraulische Steuervorrichtung in einer anderen Ausführungsform für ein Hubwerk mit einem doppelt wirkend beaufschlagbaren Hydromotor,
- Fig.4: ein Blockschaltbild einer weiteren Ausführungsform der elektrohydraulischen Steuervorrichtung für das Hubwerk der Fig. 3,
- Fig.5: einen Längsschnitt einer ersten Ausführungsform eines Proportional-Druckregelsitzventils, in drucklosem Zustand, und
- Fig. 6: eine weitere Ausführungsform eines Proportional-Druckregelsitzventils, in drucklosem Zustand.

Eine fahrbare Arbeitsmaschine M gemäß Fig. 1 weist ein Hubwerk H (am Heck oder an der Front oder an einer Seite) auf, das mittels wenigstens eines einseitig beaufschlagbaren Hydromotors Z über eine elektrohydraulische Steuervorrichtung EHR steuerbar und/oder regelbar ist, und zwar mittels eines elektrischen oder elektronischen Steuergerätes CU. Das Steuergerät CU kann beispielsweise eine CAN-Recheneinheit sein, die ihre Versorgungsspannung über eine Leitung 33 erhält, bei 34 zu Schnittstellen führt, und Ausgänge 35 aufweist. Das Steuergerät CU ist mit elektrischen oder elektronischen Komponenten in der Arbeitsmaschine M und/oder der Steuervorrichtung EHR verbunden, und kann eine nicht gezeigte Eingabe- und Anzeigesektion umfassen.

Der Hydromotor Z ist beispielsweise ein Differentialzylinder, dessen kolbenseitige Kammer über eine Arbeitsleitung 36 an einen Ausgang 44 der Steuervorrichtung EHR angeschlossen ist.

Die Steuervorrichtung EHR weist einen Hebenstrang 37 und einen Senkenstrang 38 auf und ist an einen Lastdruck-Signalkreis LS sowie eine Druckquelle P (Konstantpumpe oder Regelpumpe) und einen Tank R angeschlossen. Von der Druckquelle P führt eine Druckleitung 39 zum Hebenstrang 37, während vom Anschluss 44 eine Senkenleitung 45 zu einer Tankleitung 46 führt. Im Hebenstrang 37 und, vorzugsweise, im Senkenstrang 38 ist jeweils ein Proportional-Druckregelsitzventil 41 bzw. 50 mit einem Proportionalmagneten 2, 2' (PE1, PE2 deuten die jeweilige Bestromung an) und einer Druckvorsteuerung 43, beispielsweise mit einem vom Proportionalmagneten betätigten Druckminderventil auf. Zumindest das Proportional-Druckregelsitzventil 41 im Hebenstrang ist lastdruckunabhängig betreibbar. Zweckmäßig ist das Proportional-Druckregelsitzventil 50 im Senkenstrang 38 ebenfalls vollständig lastunabhängig betreibbar (lastdruckkompensiert). Im Hebenstrang 37 sind stromauf und stromab des Proportional-Druckregelsitzventils 41 Rückschlagventile 40 angeordnet, die in Rückströmrichtung sperren. Optional kann an den Hebenstrang 37 ein hydropneumatischer Gasdruckspeicher 48 angeschlossen sein, der über ein in Abströmrichtung sperrendes Rückschlagventil 40' an den Anschluss 44 angeschlossen ist. Der Druck am Anschluss 44 wird über einen Drucksensor 49 an das Steuergerät CU gemeldet. Dem Hubwerk H kann ein Wegsensor 52 sowie ein Kraftsensor 51 zugeordnet sein, die ebenfalls an das Steuergerät CU angeschlossen sind, wie auch die Proportionalmagneten 2, 2' und gegebenenfalls ein nicht gezeigter Antrieb der Druckquelle P. Der Hebenstrang 37 und der Senkenstrang 38 sind ferner gemeinsam an eine Leitung 53 angeschlossen, die zur Tankleitung 46 führt und in Fig. 1 ein Sekundär-Druckbegrenzungsventil 47 enthält, dessen Ansprechdruck zweckmäßig verstellbar ist. Das Proportional-Druckregelsitzventil 41 ist so verschaltet, dass es gegen den Druck in der Druckleitung 39 sperrt, während das Proportional-Druckregelventil 50 so verschaltet ist, dass es gegen den Lastdruck in der Steuerleitung 54 sperrt. Der Lastdruck-Signalkreis LS ist über ein Wechselventil 57 an die Druckleitung 39 stromab des Proportional-Druckregelsitzventils 41 angeschlossen.

Die in Fig. 2 gezeigte, alternative Ausführungsform der elektrohydraulischen Steuervorrichtung EHR für das Hubwerk H von Fig. 1 unterscheidet sich von der der Fig. 1 dadurch, dass anstelle des z.B. manuell einstellbaren Sekundär-Druckbegrenzungsventils 47 in der Leitung 53 zum Tank R ein fernverstellbares Druckbegrenzungsventil 47' mit einem Proportionalmagneten 55 vorgesehen ist (Bestromung angedeutet durch PE3).

In der Ausführungsform in Fig. 1 kann das Sekundär-Druckbegrenzungsventil 47 von Hand auf den jeweils erforderlichen Ansprechdruck eingestellt werden, während das Sekundär-Druckbegrenzungsventil 47' in Fig. 2 durch den Proportionalmagneten 55 selbst im Betrieb, zweckmäßig überwacht durch den Drucksensor 49, z.B. über das Steuergerät CU verstellt werden kann.

Fig. 3 verdeutlicht eine fahrbare Arbeitsmaschine M mit einem Hubwerk H mit wenigstens einem doppelseitig beaufschlagbaren Hydromotor Z, beispielsweise einem Differentialzylinder, dessen kolbenseitige und kolbenstangenseitige Kammern über zwei Arbeitsleitungen 36 und 56 mit der elektrohydraulischen Steuervorrichtung EHR verbunden sind. Im über die Leitung 45 mit der Druckleitung 39 verbundenen Senkenstrang 38 ist das Proportional-Druckregelsitzventil 50' hier so verschaltet, dass es gegen den Druck in der Druckleitung 39 sperrt. Der Lastdruck-Signalkreis LS ist über ein weiteres Wechselventil 58 an beide Arbeitsleitungen 36, 56 angeschlossen. Beim Senken wird Hydraulikmedium entweder in den optional vorhandenen Gasdruckspeicher 48 eingespeist, oder zur Energieeinsparung in die Leitung 45 rückgeführt, sobald das Proportional-Druckregelsitzventil 50' durch seinen Proportionalmagneten 2' aufgesteuert ist (PE2). Das Sekundär-Druckbegrenzungsventil 47' ist hier mittels des Proportionalmagneten 55 (Bestromung PE3) verstellbar und getrennt vom Senkenstrang 38 direkt an die Tankleitung 46 angeschlossen.

Die Ausführungsform der elektrohydraulischen Steuervorrichtung EHR in Fig. 4 unterscheidet sich von der der Fig. 3 dadurch (ebenfalls für das Hubwerk H der Fig. 3 mit dem doppelseitig beaufschlagbaren Hydromotor Z), dass der optional einsetzbare Gasdruckspeicher 48 hier fehlt, und anstelle des Sekundär-Druckbegrenzungsventils 47' ein Umschaltventil 49 vorgesehen ist, das in der Leitung 53 zur Tankleitung 46 so verschaltet ist, dass es unbestromt die Steuerleitung 54 zum Lastdruck-Signalkreis LS durchgängig hält und gleichzeitig die Leitung 53 zur Tankleitung 46 absperrt, oder bestromt (PE3) über einen Schwarz/Weiß-Magneten 60 sowohl die Leitung 53 als auch die Steuerleitung 54 miteinander und mit der Tankleitung 46 verbindet.

Die Fig. 5 und 6 zeigen jeweils ein Proportional-Druckregelsitzventil 41, 50, 50', wie es z.B. in der elektrohydraulischen Steuervorrichtung EHR der Fig. 1 bis 4 zumindest im Hebenstrang 37 eingesetzt werden kann, um eine präzise lastunabhängige Mengenregelung feinfühlig zu ermöglichen. Es ist eine Einschraubpatronen-Bauweise E dargestellt, obwohl alternativ eine herkömmliche Blockbauweise möglich ist.

Die in Fig. 5 gezeigte Einschraubpatrone E ist mit einem den Proportionalmagneten 2, 2' tragenden Einschraubkörper 1 in eine Stufenbohrung 6 (mit einem Innengewindeabschnitt) eines Blocks 5 eingeschraubt, in welchem sich Kanäle 7, 8 schneiden, die der Lastdruckseite bzw. der Niederdruckseite entsprechen (z.B. dem Hebenstrang 37 oder Senkenstrang 38 und der Druckleitung 39 in den Fig. 1 bis 4).

Der Proportionalmagnet 2, 2' weist einen Anker 3 auf, der unter Bestromung relativ zu einem stationären Magnetteil 4 aus der gezeigten Stellung nach oben bewegt wird und dabei eine vom Wert der Bestromung abhängige Kraft entwickelt. Der Einschraubkörper 1 ist in Dichtbereichen 7, 8 abgedichtet und enthält einen abgedichteten Hülsenkörper 9, in welchem ein Hauptkolben 10 abgedichtet verschiebbar ist. Der Hauptkolben 10 weist eine Dichtfläche 11 auf, beispielsweise eine konische oder als Fase ausgebildete Dichtfläche und, vorzugsweise, einen annähernd zylindrischen oder leicht konischen Mengenregelfortsatz 32, der in einen Ventilsitz 12 des Hülsenkörpers 9 eintaucht. Eine Bohrung 13 im Hauptkolben 10 führt zu einem Pilotsitz 14 einer vorbestimmten Querschnittsgröße. Eine Steuerkammer 15 oberhalb des Hauptkolbens 10 ist durch eine Trennwand T einer Hülse 16 begrenzt.

Im Einschraubkörper 1 ist eine Verbindung 18 zur Lastdruckseite vorgesehen, die eine Festdrossel F einer bestimmten Querschnittsgröße enthält. Die Querschnittsgröße der Festdrossel F ist kleiner als die Querschnittsgröße des Pilotsitzes 14. Der Anker 3 taucht mit seinem unteren Ende lose in die Hülse 16 ein und begrenzt mit der Trennwand T eine Hilfssteuerkammer 17, die über einen Durchgang 19 mit der Festdrossel F kommuniziert. In der Hülse 16 kann optional ein weiterer Durchgang 20 zwischen der Festdrossel F und der Hilfssteuerkammer 17 vorgesehen sein.

In einer mit Übermaß ausgebildeten Innenbohrung des Ankers 3 ist ein stößelförmiger Pilotkegel 21 angeordnet, der oben einen durchbohrten Endflansch 22 zur Zusammenwirkung mit einer Mitnehmerschulter 22' im Anker 3 aufweist, wobei der Endflansch 22 durch eine Regelfeder 23 nach unten beaufschlagt wird, die sich an dem Magnetkörper 4 abstützt. Optional ist ein Vorspann-Einstellkörper 24, z.B. eine Hülse, vorgesehen, entweder wie gezeigt, zwischen dem Endflansch 22 und der Regelfeder 23 oder zwischen der Regelfeder 23 und dem Magnetkörper 4. Somit ist der Anker 3 bezüglich des Drucks in der Hilfssteuerkammer 17 druckausgeglichen.

Zwischen der Festdrossel F bzw. der Hilfssteuerkammer 17 und der Steuerkammer 15 ist eine Stelldrossel S vorgesehen, deren momentane Größe von der relativen Hubstellung des Pilotkegels 21 bzw. des Ankers 3 in Bezug beispielsweise auf den Ventilsitz 12 abhängt. Die Stelldrossel S wird durch einen Durchgang 25 in der Trennwand T und einem Steuerflächenabschnitt 26 am Pilotkegel 21 definiert, der zur Zusammenarbeit mit dem Pilotsitz 14 den Durchgang 25 durchsetzt. Der Steuerflächenabschnitt 26 ist relativ zur Achse des Pilotkegels und in Richtung zum Pilotsitz 14 schräg ansteigend ausgebildet. Beispielsweise ist der Steuerflächenabschnitt 26 eine annähernd konische Verdickung des im Querschnitt runden Pilotkegels 21, wobei die Erzeugende des Steuerflächenabschnittes 26 eine gerade oder eine konvexe oder konkave Kurve oder aus geradlinigen und/oder gekrümmten Abschnitten zusammengesetzt sein kann.

Je weiter der Pilotkegel 21 mit dem Anker 3 bei bestromtem Proportionalmagneten gegenüber der gezeigten Absperrstellung nach oben bewegt wird, desto enger wird der Querschnitt der Stelldrossel S. Bei geöffnetem Pilotventil und sinkendem Druck in der Steuerkammer 15 wird aus dem Druck in der Hilfssteuerkammer 17, wie aus dem Lastdruck über die Festdrossel F eingestellt, hydraulisch eine variierende Regelkraft K erzeugt, die am Anker 3 in Schließrichtung des Pilotventils wirkt. Die Regelkraft K stellt eine Rückmeldung des Lastdruckes an der Lastdruckseite dar und wird vom Proportionalmagneten 2 als weiterer Regelparameter bei geöffnetem Pilotventil gegen die Kraft der Regelfeder 23 verwendet, um eine exakte Mengenregelung vollständig unabhängig vom Lastdruck auszuführen.

Liegt an der Lastdruckseite Lastdruck an, dann wird in stromlosem Zustand des Proportionalmagneten 2, 2' der Pilotsitz 14 vom Pilotkegel 21 verschlossen (Regelfeder 23) der über die Festdrossel F und die weit geöffnete Stelldrossel S in der Steuerkammer 15 aus dem Lastdruck aufgebaute Druck drückt den Hauptkolben 10 auf den Ventilsitz 12.

Wird der Proportionalmagnet 2, 2' mit einem bestimmten Stromwert bestromt, der einer bestimmten Geschwindigkeit des Hydromotors Z entspricht, dann generiert der Anker 3 gegen die Regelfeder 23 eine nach oben gerichtete Zugkraft, die dem Pilotkegel 21 vom Pilotsitz 14 abhebt, so dass der Druck in der Steuerkammer 15 zur Niederdruckseite bzw. den Kanal 8 abfällt. Der Querschnitt der Stelldrossel S verengt sich, so dass die Regelkraft K mit einem der Hubstellung des Ankers 3 entsprechenden Wert gegen die Kraft der Regelfeder am Anker 3 wirkt. Da der Lastdruck aus dem Kanal 7 am Hauptkolben 10 auf einem Kreisringquerschnitt wirkt, der durch den Außendurchmesser des Hauptkolbens 10 und den Durchmesser des Ventilsitzes 12 definiert ist, wird der Hauptkolben 10 vom Ventilsitz 12 gehoben. Hydraulikmedium strömt vom Kanal 7 zum Kanal 8. Der Hauptkolben 10 nähert sich dabei dem Pilotkegel 21, so dass der Pilotsitz 14 abgedrosselt oder schließlich verschlossen wird, und sich ein Gleichgewicht zwischen der Regelkraft K, der Kraft der Regelfeder 23, und der Magnetkraft des Ankers 3 einstellt, und eine Druckdifferenz zwischen dem Lastdruck im Kanal 7 und dem Druck im Kanal 8 entsteht, die einer bestimmten Menge und damit der gewünschten Geschwindigkeit des Hydromotors Z entspricht. Der Wert der Druckdifferenz wird bei gleichbleibender Bestromung nun z.B. durch eine Regelung unabhängig von zumindest Änderungen des Lastdrucks konstant gehalten. Steigt der Lastdruck (Vergrößerung der Druckdifferenz), dann nimmt die Regelkraft K zu, und steigt der Druck in der Steuerkammer 15, so dass der Hauptkolben 10 am Ventilsitz 12 stärker abdrosselt und die Menge wiederum konstant hält. Sinkt der Lastdruck im Kanal 7, dann nimmt die Regelkraft K ab und wird der Druck in der Steuerkammer 15 vermindert, so dass der Hauptkolben 10 am Ventilsitz 12 weniger abdrosselt und wiederum die Menge konstant gehalten wird. Bei dieser Mengenregelung wirkt der Fortsatz 32 im Ventilsitz 12 mit.

Wird die Bestromung erhöht, dann drosselt die Stelldrossel S weiter ab, so dass die Regelkraft K anwächst, bis sich erneut ein Gleichgewicht einstellt und für den neuen Stromwert eine vom Lastdruck unabhängige Mengenregelung für nun eine größere Menge oder andere Druckdifferenz erfolgt.

Umgekehrt wird bei einer geringeren Bestromung die Regelkraft K verringert, weil die Regelfeder 23 den Pilotkegel 21 weiter nach unten schiebt, bis sich erneut ein Gleichgewicht einstellt und die Menge unter Berücksichtigung der Regelkraft K konstant gehalten wird. Die Regelkraft K wird hier am Pilotkegel 21 hydraulisch erzeugt und über den Endflansch 22 und die Mitnehmerschulter 22' auf den Anker 3 übertragen.

Die in Fig. 6 gezeigte Ausführungsform des Proportional-Druckregelsitzventils 2, 2' (stromlos absperrend) unterscheidet sich von der der Fig. 5 dadurch, dass die Regelkraft K direkt am Anker 3 erzeugt wird, wofür die Stelldrossel S zwischen dem Anker 3 und der Hülse 16' angeordnet und so definiert ist, dass der Querschnitt der Stelldrossel S nur von der Hubstellung des Ankers 3 bei bestromtem Proportionalmagneten 2, 2' abhängt.

Die Festdrossel F mündet in Fig. 6 in der Hülse 16' an einer Schulter 29 zwischen einem obenliegenden ersten Dichtabschnitt 26 mit größerem Wirkdurchmesser und einem unteren zweiten Dichtabschnitt 27 mit kleinerem Wirkdurchmesser. In der Hülse 16' ist innen eine Steuerkante 31 vorgesehen. Ein seitlicher Durchgang 20 in der Hülse 16' verbindet unter Umgehen der Festdrossel F den Kanal 7 mit einer Ringkammer 25, die von einem obenliegenden Abschnitt des Ankers 3, dem Einschraubkörper 1 und dem oberen ersten Dichtabschnitt 26 der Hülse 16' begrenzt wird. Der Durchgang 20 dient einem Druckausgleich für den oberen Teil des Ankers 3, der mit seinem unteren Ende in die Steuerkammer 15 eintaucht, d.h., einem Druckausgleich bezüglich des Drucks im Kanal 7 bzw. in der Steuerkammer 15.

Am Anker 3 ist ebenfalls ein oberer erster Dichtabschnitt 30 mit größerem Wirkdurchmesser und ein der Steuerkammer 15 zugewandter unterer zweiter Dichtabschnitt 28 mit kleinerem Wirkdurchmesser ausgebildet, zwischen denen eine konische Schulter geformt sein kann. Die Dichtabschnitte 30, 28 am Anker 3 wirken mit den Dichtabschnitten 26 und 27 der Hülse 16' zusammen. Im Dichtabschnitt 28 des Ankers 3 ist ein Steuerflächenabschnitt 26' vorgesehen, der sich beispielsweise als geradlinig oder gekrümmt in Richtung zum Hauptkolben 10 abfallende Längsrille oder Steuerkerbe (alternativ eine konische Fläche) darstellt, und blendenartig mit der Steuerkante 31 als die Stelldrossel zusammenwirkt, und zwar direkt stromab der Festdrossel F. Ist bei bestromtem Proportionalmagneten 2, 2' der Pilotkegel 21 vom Pilotsitz abgehoben, dann sinkt wegen des zunehmenden Querschnittes der Stelldrossel S und der Wirkung der Festdrossel F der Druck in der Steuerkammer 15 relativ zum Druck in der Ringkammer 25. Über die Stelldrossel S entsteht die in Schließrichtung orientierte Regelkraft K direkt am Anker, da der Lastdruck in der Ringkammer 25 auf einer Kreisringfläche zwischen dem kleineren Querschnitt des oberen Endes des Ankers 3 und dem größeren Querschnitt des Dichtabschnittes 30 nach unten wirkt, während der über die Festdrossel F und den momentanen Querschnitt der Stelldrossel S gegenüber dem Lastdruck verringerte Druck in der Steuerkammer 15 auf derselben Kreisringfläche nach oben wirkt. Die die Regelkraft K erzeugende Druckdifferenz entsteht dadurch, dass die Festdrossel F und die Stelldrossel S zur druckentlasteten Steuerkammer 15 abdrosselt, während die Ringkammer 25 unter Umgehen der Festdrossel F direkt mit dem Lastdruck aus dem Kanal 7 beaufschlagt wird. Der Proportionalmagnet 2, 2' regelt die Menge, die vom Kanal 7 in den Kanal 8 strömt vollständig lastunabhängig.

Der Verlauf der Regelkraft K kann eine Gerade sein, um die Menge unabhängig vom Wert der Druckdifferenz konstant zu halten. Falls eine Regelung entsprechend anwenderspezifischen Anforderungen erforderlich ist, kann durch entsprechende Gestaltung der Stelldrossei S bzw. Wahl des Verlaufs der Regelkraft K über den Stellhub eine schräggestellte Gerade oder eine gekrümmte Verlaufskurve eingestellt werden, beispielsweise durch die entsprechende Gestaltung des Steuerflächenabschnittes 26, 26'. In jedem Fall wird dem Proportionalmagneten 2, 2' über die Regelkraft K eine Rückmeldung zum momentanen Lastdruck aufgezwungen, damit der Proportionalmagnet die Menge unabhängig vom Lastdruck regelt.

Alternativ zu den Proportional-Druckregelsitzventilen 41, 50, 50' der Fig. 5 und 6 können unter Umständen auch Proportional-Druckregelsitzventile verwendet werden, die beispielsweise aus EP 0 837 275 A und EP 0 893 607 A der Anmelderin bekannt sind.

## Patentansprüche

1. Elektrohydraulische Steuervorrichtung (EHR) eines wenigstens einen einseitig oder doppelseitig beaufschlagbaren Hydromotor (Z) aufweisenden Hubwerks (H) einer fahrbaren Arbeitsmaschine (M), wobei die Steuervorrichtung (EHR) einen Hebenstrang (37) und einen Senkenstrang (38) jeweils mit einem Proportional-Druckregelsitzventil mit leckagefreier Sperrstellung für den Lastdruck, einen Lastdrucksignalkreis (LS) sowie ein elektrisches Steuergerät (CU) aufweist, das mit den Proportionalmagneten (2, 2', 55), und Istzustände meldenden Sensoren (49, 51, 52) verbunden ist, **dadurch gekennzeichnet, dass** zumindest das im Hebenstrang (37) angeordnete Proportional-Druckregelsitzventil (41) mit einer Druckvorsteuerung (43) ausgebildet und vom Proportionalmagenten (2, 2') dadurch lastdruckkompensierend betätigbar ist, dass in der Druckvorsteuerung (43) des Proportional-Druckregelsitzventils aus dem Lastdruck hydraulisch eine zumindest auf einen Anker (3) des Proportionalmagneten (2, 2') einwirkende Regelkraft (K) generiert wird, derart, dass bei jedem eingestellten Wert einer Bestromung des Proportionalmagneten (2, 2') die zwischen der Lastdruckseite und der Niederdruckseite strömende Menge unabhängig von zumindest Änderungen des Lastdrucks entweder konstant haltbar oder anwenderspezifisch regelbar ist.

2. Elektrohydraulische Steuervorrichtung nach Anspruch 1, **dadurch gekennzeichnet, dass** auch das im Senkenstrang (38) angeordnete Proportional-Druckregelsitzventil (50, 50') mit einer Druckvorsteuerung ausgebildet und vom Proportionalmagneten (2') wie das im Hebenstrang (37) angeordnete Proportionaldruckregelventil (41) lastdruckkompensierend betätigbar ist.

3. Elektrohydraulische Steuervorrichtung nach Anspruch 1 oder 2, **dadurch gekennzeichnet, dass** das lastdruckunabhängig betätigbare Proportional-Druckregelsitzventil (41, 50, 50') ausgebildet ist mit einem Ventilsitz (12) zwischen der Lastdruckseite und der Niederdruckseite, einem mit dem Ventilsitz (12) zusammenwirkenden, eine Sitzfläche (11) aufweisenden Hauptkolben (10), der in einer Steuerkammer (15) aus der Absperrstellung am Ventilsitz abgedichtet verschiebbar ist, einem aus einem Pilotsitz (14) im Hauptkolben (10) und einem mit dem Pilotsitz (14) zusammenwirkenden Pilotkegel (21) bestehenden Druckvorsteuerungs-Pilotventil zwischen der Steuerkammer (15) und der Niederdruckseite, einer den Pilotkegel (21) beaufschlagenden Regelfeder (23), und dem das Pilotventil mit dem Anker (3) betätigenden Proportionalmagneten (2, 2'), der bei Bestromung in zumindest einer Stellrichtung seines Stellhubes gegenüber einer Ausgangsstellung mit dem Pilotkegel (21) koppelbar ist, wobei zwischen der Lastdruckseite und der Steuerkammer (15) eine Strömungsverbindung (18) mit einer Festdrossel (F) und zwischen der Festdrossel (F) und der Steuerkammer (15) eine Stelldrossel (S) vorgesehen sind, wobei die Größe der Stelldrossel (S) bei geöffnetem Pilotventil über den Stellhub des Ankers (3) variabel ist, und die Stelldrossel (S) aus dem Lastdruck direkt oder über den Pilotkegel (21) am Anker (3) die von der Druckdifferenz zwischen der Lastdruckseite und der Niederdruckseite abhängige Regelkraft (K) erzeugt.

4. Elektrohydraulische Steuervorrichtung nach Anspruch 3, **dadurch gekennzeichnet, dass** die Regelfeder (23) den Pilotkegel (21) in Schließrichtung beaufschlagt, dass der bestromte Proportionalmagnet (2, 2') den Pilotkegel (21) mit dem Anker (3) in Öffnungsrichtung des Pilotventils beaufschlagt, und dass die über die Stelldrossel (S) hydraulisch erzeugte Regelkraft (K) am Anker (3) in Schließrichtung des Pilotventils wirkt.

5. Elektrohydraulische Steuervorrichtung nach Anspruch 3, **dadurch gekennzeichnet, dass** die Regelfeder den Pilotkegel in Öffnungsrichtung beaufschlagt, dass der bestromte Proportionalmagnet den Pilotkegel mit dem Anker in Schließrichtung beaufschlagt, und dass die mit der Stelldrossel (S) hydraulisch erzeugte Regelkraft (K) am Anker in Öffnungsrichtung des Pilotventils wirkt.

6. Elektrohydraulische Steuervorrichtung nach wenigstens einem der Ansprüche 3 bis 5, **dadurch gekennzeichnet, dass** zwischen dem Anker (3) und der mit der Festdrossel (F) kommunizierenden, ein Ende des Ankers (3) aufnehmenden Steuerkammer (15) eine Hilfssteuerkammer (17) vorgesehen ist, die von der Steuerkammer (15) durch eine einen Durchgang (25) aufweisenden Trennwand (T) separiert wird, durch welchen Durchgang (25) sich der Pilotkegel (21) bis in die Steuerkammer (15) erstreckt, dass der Pilotkegel (21) einen Steuerflächenabschnitt (26) aufweist, der in Richtung zum Pilotsitz (14) und relativ zu einer Achse des Pilotkegels (21) allmählich ansteigt, und dass die Stelldrossel (S) durch den Steuerflächenabschnitt (26) und den Durchgang (25) definiert ist.

7. Elektrohydraulische Steuervorrichtung nach wenigstens einem der Ansprüche 3 bis 5, **dadurch gekennzeichnet, dass** sich der Anker (3) bis in die Steuerkammer (15) erstreckt und mit wenigstens einem Dichtabschnitt (28, 30) in einem stationären Dichtabschnitt (26, 27) abgedichtet verschiebbar ist, der die Steuerkammer (15) begrenzt und mit der Festdrossel (F) kommuniziert, und dass die Stelldrossel (S) zwischen den Dichtabschnitten (28, 30, 26, 27) definiert wird.

8. Elektrohydraulische Steuervorrichtung nach Anspruch 7, **dadurch gekennzeichnet, dass** der Anker (3) und eine Führungsbohrung jeweils der Steuerkammer (15) abgewandt den ersten Dichtabschnitt (26, 30) mit größerem Wirkdurchmesser, und der Steuerkammer (15) zugewandten zweiten Dichtabschnitt (27, 28) mit kleinerem Wirkdurchmesser aufweisen, von denen der erste Dichtabschnitt (30) des Ankers (3) eine gegenüber der Steuerkammer (15) abgedichtete und mit der Lastdruckseite kommunizierende Ringkammer (25) begrenzt, dass die Festdrossel (F) zwischen den ersten und zweiten Dichtabschnitten (26, 27) in die Führungsbohrung mündet, dass der Anker (3) in dem zweiten Dichtabschnitt (28) einen in Richtung zur Steuerkammer (15) schräg abfallenden Steuerflächenabschnitt (26') aufweist, und dass an der zur Steuerkammer (15) weisenden Seite der Festdrossel (F) zwischen den ersten und zweiten Dichtabschnitten (26, 27) eine umlaufende Steuerkante (31) vorgesehen ist, die mit dem Steuerflächenabschnitt (26) die hier blendenartig ausgebildete Stelldrossel (S) definiert.

9. Elektrohydraulische Steuervorrichtung nach Anspruch 1, **dadurch gekennzeichnet, dass** zumindest der Hebenstrang (37) stromauf des Proportional-Druckregelsitzventils (41) an einen hydropneumatischen Gasdruckspeicher (48) angeschlossen ist.

10. Elektrohydraulische Steuervorrichtung nach Anspruch 1, **dadurch gekennzeichnet, dass** der Hebenstrang (37) über ein als Schwarz/Weiß-Magnetschaltventil ausgebildetes Umschaltventil (59) mit einem Tank (R) verbindbar ist.

11. Elektrohydraulische Steuervorrichtung nach Anspruch 10, **dadurch gekennzeichnet, dass** das Umschaltventil (59) ein 2/4-Magnetschaltventil ist, das in einer Schaltstellung den Hebenstrang (37) gegenüber einem Tank (R) sperrt und den Lastdruck-Signalkreis (LS) offen hält, und in der anderen Schaltstellung den Hebenstrang (37) und den Lastdruck-Signalkreis (LS) zum Tank (R) entlastet.

12. Elektrohydraulische Steuervorrichtung nach Anspruch 1, **dadurch gekennzeichnet, dass** für einen einseitig beaufschlagbaren Hydromotor (Z) der Lastdruck-Signalkreis (LS), vorzugsweise über ein Wechselventil (57), nur an den Hebenstrang (37), oder für einen doppelseitig beaufschlagbaren Hydromotor (Z) über ein weiteres Wechselventil (53) stromab des jeweiligen Proportional-Druckregelsitzventils druckabhängig an den Hebenstrang (37) oder den Senkenstrang (38) anschließbar ist.

## Claims

1. Electro-hydraulic control device (EHR) of a lifting unit of a mobile working machine (M), the lifting unit (H) comprising at least one single actuated or double actuated hydromotor (Z), wherein the control device (EHR) includes a lifting strand (37) and a lowering strand (38) respectively with a proportional pressure regulating seat valve operable with a leakage-free blocking position for the load pressure, a load pressure signal circuit (LS) as well as an electric control apparatus (CU) connected with the proportional solenoid (2, 2', 55) and with sensors (49, 51, 52) signalling actual conditions, **characterised in that** at least the proportional pressure regulating seat valve (4) arranged in the lifting strand (37) is formed with a pilot pressure control (43) and is thus actuable by the proportional solenoid (2, 2') to compensate for the load pressure, that in the pilot pressure control (43) of the proportional pressure regulating seat valve a regulating force (K) is generated hydraulically from the load pressure and is acting at least on a armature (3) of the proportional solenoid (2, 2'), such that for each adjusted value of a current supplied to the proportional solenoid (2, 2') the quantity flowing between the load pressure side and the low pressure side either can be maintained constant or can be regulated specifically as needed by users independent at least from variations of the load pressure.

2. Electro-hydraulic control device according to claim 1, **characterised in that** also the proportional pressure regulating seat valve (50, 50') arranged in the lowering strand (38) is formed with a pilot pressure control and can be actuated by the proportional solenoid (2') in load pressure compensating fashion like the proportional pressure regulating seat valve (41) arranged in the lifting strand (37).

3. Electro-hydraulic control device according to claim 1 or 2, **characterised in that** the proportional pressure regulating seat valve (41, 50, 50') which can be actuated independent from the load pressure is formed with a valve seat (12) arranged between the load pressure side and the low pressure side, a main piston (10) having a seat surface (11) and co-acting with the valve seat (12), which main piston (10) is provided to slide in sealed fashion in a control chamber (15) out of the blocking position at the valve seat, a pilot pressure control pilot valve arranged between the control chamber (15) and the low pressure side and consisting of a pilot poppet (21) and a pilot seat (14) in the main piston (10), the pilot poppet (21) co-acting with the pilot seat (14), a regulating spring (23) actuating the pilot poppet (21), and the proportional solenoid (2, 2') actuating the pilot valve with the armature (3), which armature (3) can be coupled in case of current supplied in at least one adjusting direction of its adjusting stroke out of a home position with the pilot poppet (21), wherein a flow connection (18) is provided containing a fixed aperture (F) and an adjustable aperture (S) between the fixed aperture (F) and the control chamber (15), the size of the adjustable aperture (S) being variable when the pilot valve has opened due to the actuating stroke of the armature (3), the adjustable armature (S) generating the regulating force (K) on the armature (3) either directly from the load pressure or via the pilot poppet (21), the regulating force (K) depending on the pressure difference between the load pressure side and the low pressure side.

4. Electro-hydraulic control device according to claim 3, **characterised in that** the regulating spring (23) is actuating the pilot poppet (21 ) in closing direction, that the proportional solenoid (2, 2') when supplied with current is actuating the pilot poppet (21) by the armature (3) in opening direction of the pilot valve, and that the regulating force (K) hydraulically generated via the adjustable aperture (S) is acting on the armature (3) in closing direction of the pilot valve.

5. Electro-hydraulic control device according to claim 3, **characterised in that** the regulating spring is actuating the pilot poppet in opening direction, that the proportional solenoid when supplied with current is actuating the pilot poppet via the armature in closing direction, and that the regulating force (K) hydraulically generated via the adjustable aperture (S) is acting on at the armature in opening direction of the pilot valve.

6. Electro-hydraulic control device according to at least one of claims 3 to 5, **characterised in that** an auxiliary control chamber (17) is provided between the armature (3) and the control chamber (15), which control chamber (15) is communicating with the fixed aperture (F) and accommodates one end of the armature (3), which auxiliary control chamber (17) is separated from the control chamber (15) by a separation wall (T) having a passage (25) through which passage (25) the pilot poppet (21) extends into the control chamber (15), that the pilot poppet (21) comprises a control surface portion (26) which gradually ascends in a direction towards the pilot seat (14) and relative to an axis of the pilot poppet (21), and that the adjustable aperture (S) is defined by the control surface portion (26) and the passage (25).

7. Electro-hydraulic control device according at least one of claims 3 to 5, **characterised in that** the armature (3) extends into the control chamber (15) and slides in sealed fashion with at least one sealing surface section (28, 30) in a stationary sealing section (26, 27) bounding the control chamber (15) and communicating with the fixed aperture (F), and that the adjustable aperture (S) is defined between the sealing surface sections (28, 30, 26, 27).

8. Electro-hydraulic control device according to claim 7, **characterised in that** the armature (3) and a guiding bore comprise the first sealing surface section (26, 30) with a larger active diameter respectively remote from the control chamber (15) and facing to the control chamber (15) and a second sealing surface section (27, 28) having a smaller active diameter, of which sealing surface sections the first sealing surface section (30) of the armature (3) is limiting a ring chamber (25) which is sealed versus the control chamber (15) and communicates with the load pressure side, that the fixed aperture (F) opens between the first and second sealing surface section (26, 27) into the guiding bore, that the armature (3) in the second sealing surface section (28) has a control surface section (26') obliquely descending in a direction towards the control chamber (15), and that at the side of the fixed aperture (F) facing the control chamber (15) a circumferential continuous control edge (33) is provided between the first and second sealing surface sections (26, 27), which control edge (33) is defining an aperture-like formed adjustable aperture (S) with the control surface portion (26').

9. Electro-hydraulic control device according to claim 1, **characterised in that** at least the lifting strand (37) is connected upstream of the proportional pressure regulating seat valve (41) with a hydro-pneumatic gas pressure accumulator (48).

10. Electro-hydraulic control device according to claim 1, **characterised in that** the lifting strand (37) can be connected with a tank (R) via a switchover valve (59) formed as a black/white solenoid switching valve.

11. Electro-hydraulic control device according to claim 10, **characterised in that** the switchover valve (59) is a 2/4 solenoid switching valve blocking in one switching position the lifting strand (30) against a tank (R) and keeping open the load pressure signal circuit (LS), and is relieving in the other switching position the lifting strand (37) and the load pressure signal circuit (S) to the tank R().

12. Electro-hydraulic control device according to claim 1, **characterised in that** the load pressure signal circuit (LS) can be connected for a single actuated hydromotor (Z), preferably via a changing valve (57), only to the lifting strand (37), or for a double-actuated hydromotor (Z) via a further changing valve (57) downstream of the respective proportional pressure regulating seat valve in pressure depending fashion to the lifting strand (37) or to the lowering strand (38).

## Revendications

1. Dispositif de commande électro-hydraulique (EHR) d'un mécanisme de levage (H) d'une machine de travail mobile (M), lequel mécanisme présente au moins un moteur hydraulique (Z) à simple ou à double effet, le dispositif de commande (EHR) présentant une ligne de levage (37) et une ligne d'abaissement (38), chacune avec une vanne à siège de réglage de pression proportionnelle présentant une position d'arrêt sans fuite pour la pression de charge, un circuit de signalisation (LS) de la pression de charge, ainsi qu'un appareil de commande électrique (CU) qui est relié aux aimants proportionnels (2, 2', 55) et aux capteurs (49, 51, 52) signalant des états effectifs, **caractérisé en ce qu'**au moins la vanne à siège de réglage de pression proportionnelle (41) disposée dans la ligne de levage (37) est réalisée avec une commande pilote de pression (43) et actionnable en compensation de la pression de charge à partir de l'aimant proportionnel (2, 2') par le fait que, dans la commande pilote de pression (43) de la vanne à siège de réglage de pression proportionnelle, une force de réglage (K) qui agit au moins sur un induit (3) de l'aimant proportionnel (2, 2') est générée hydrauliquement à partir de la pression de charge, de telle sorte que, pour chaque valeur réglée d'une alimentation en courant de l'aimant proportionnel (2, 2'), le débit d'écoulement entre le côté pression de charge et le côté basse pression puisse être soit maintenu à une valeur constante, soit réglé spécifiquement à l'utilisateur, au moins indépendamment de variations de la pression de charge.

2. Dispositif de commande électro-hydraulique selon la revendication 1, **caractérisé en ce que** la vanne à siège de réglage de pression proportionnelle (50, 50') disposée dans la ligne d'abaissement (38) est également réalisée avec une commande pilote de pression et est actionnable en compensation de la pression de charge depuis l'aimant proportionnel (2'), comme la vanne de réglage de pression proportionnelle (41) disposée dans la ligne de levage (37).

3. Dispositif de commande électro-hydraulique selon l'une des revendications 1 et 2, **caractérisé en ce que** la vanne à siège de réglage de pression proportionnelle (41, 50, 50') actionnable indépendamment de la pression de charge est réalisée avec un siège de vanne (12) entre le côté pression de charge et le côté basse pression, un piston principal (10) qui coopère avec le siège de soupape (12) présente une portée de siège (11) et est mobile de façon étanche sur le siège de vanne dans un compartiment de commande (15) à partir de la position d'arrêt, une vanne pilote de commande pilote de pression constituée du siège pilote (14) dans le piston principal (10) et d'un cône pilote (21) qui coopère avec le siège pilote (14) entre le compartiment de commande (15) et le côté basse pression, un ressort de réglage (23) sollicitant le cône pilote (21), et l'aimant proportionnel (2, 2') qui actionne la vanne pilote avec l'induit (3) et peut être couplé au cône pilote (21) sous alimentation en courant dans au moins une direction de réglage de sa course de réglage par rapport à une position initiale, une liaison d'écoulement (18) présentant un étranglement fixe (F) étant prévue entre le côté pression de charge et le compartiment de commande (15) et un étranglement de réglage (S) étant prévu entre l'étranglement fixe (F) et le compartiment de commande (15), la dimension de l'étranglement de réglage (S), en position d'ouverture de la soupape pilote, étant variable par l'intermédiaire de la course de réglage de l'induit (3), et l'étranglement de réglage (S) générant sur l'induit (3) à partir de la pression de charge directement ou par l'intermédiaire du cône pilote (21) la force de réglage (K) dépendante de la différence de pression entre le côté pression de charge et le côté basse pression.

4. Dispositif de commande électro-hydraulique selon la revendication 3, **caractérisé en ce que** le ressort de réglage (23) sollicite le cône pilote (21) dans la direction de fermeture, que l'aimant proportionnel (2, 2') alimenté en courant sollicite le cône pilote (21) par l'induit (3) dans la direction d'ouverture de la vanne pilote, et que la force de réglage (K) générée hydrauliquement par l'intermédiaire de l'étranglement de réglage (S) agit sur l'induit (3) dans la direction de fermeture de la vanne pilote.

5. Dispositif de commande électro-hydraulique selon la revendication 3, **caractérisé en ce que** le ressort de réglage sollicite le cône pilote dans la direction d'ouverture, que l'aimant proportionnel alimenté en courant sollicite le cône pilote par l'induit dans la direction de fermeture, et que la force de réglage (K) générée hydrauliquement par l'étranglement de réglage (S) agit sur l'induit dans la direction d'ouverture de la vanne pilote.

6. Dispositif de commande électro-hydraulique selon l'une au moins des revendications 3 à 5, **caractérisé en ce qu'**il est prévu un compartiment de commande auxiliaire (17) entre l'induit (3) et le compartiment de commande (15) qui communique avec l'étranglement fixe (F) et reçoit une extrémité de l'induit (3), lequel compartiment de commande auxiliaire est séparé du compartiment de commande (15) par une cloison (T) pourvue d'un passage (25), passage (25) au travers duquel le cône pilote (21) s'étend jusque dans le compartiment de commande (15), que le cône pilote (21) présente une section de surface de commande (26) qui augmente graduellement en direction du siège pilote (14) et par rapport à un axe du cône pilote (21), et que l'étranglement de réglage (S) est défini par la section de surface de commande (26) et par le passage (25).

7. Dispositif de commande électro-hydraulique selon l'une au moins des revendications 3 à 5, **caractérisé en ce que** l'induit (3) s'étend jusque dans le compartiment de commande (15) et est mobile de façon étanche par au moins une section d'étanchéité (28, 30) dans une section d'étanchéité (26, 27) stationnaire, laquelle délimite le compartiment de commande (15) et communique avec l'étranglement fixe (F), et que l'étranglement de réglage (S) est défini entre les sections d'étanchéité (28, 30, 26, 27).

8. Dispositif de commande électro-hydraulique selon la revendication 7, **caractérisé en ce que** l'induit (3) et un alésage de guidage présentent respectivement, opposée au compartiment de commande (15), la première section d'étanchéité (26, 30) de diamètre actif plus grand et, tournée vers le compartiment de commande (15), la seconde section d'étanchéité (27, 28) de diamètre actif plus petit, sections dont la première section d'étanchéité (30) de l'induit (3) délimite un compartiment annulaire (25) étanchéifié par rapport au compartiment de commande (15) et communiquant avec le côté pression de charge, que l'étranglement fixe (F) débouche dans l'alésage de guidage entre la première et la seconde sections d'étanchéité (26, 27), que l'induit (3) présente dans la seconde section d'étanchéité (28) une section de surface de commande (26') inclinée en oblique en direction du compartiment de commande (15), et que, sur le côté de l'étrangement fixe (F) orienté en direction du compartiment de commande (15), il est prévu une arête de commande (31) périphérique entre la première et la seconde sections d'étanchéité (26, 27) qui définit avec la section de surface de commande (26) l'étranglement de réglage (S) réalisé ici en forme d'obturateur.

9. Dispositif de commande électro-hydraulique selon la revendication 1, **caractérisé en ce qu'**au moins la ligne de levage (37) est raccordée en amont de la vanne à siège de réglage de pression proportionnelle (41) à un accumulateur sous pression de gaz (48) hydropneumatique.

10. Dispositif de commande électro-hydraulique selon la revendication 1, **caractérisé en ce que** la ligne de levage (37) est raccordable à un réservoir (R) par l'intermédiaire d'une vanne d'inversion (59) réalisée sous forme d'électrovanne tout ou rien.

11. Dispositif de commande électro-hydraulique selon la revendication 10, **caractérisé en ce que** la vanne d'inversion (59) est une électrovanne 2/4 qui ferme dans une position de commutation la ligne de levage (37) par rapport à un réservoir (R) et maintient en position d'ouverture le circuit de signalisation (LS) de la pression de charge, et décharge dans l'autre position de commutation la ligne de levage (37) et le circuit de signalisation (LS) de la pression de charge en direction du réservoir (R).

12. Dispositif de commande électro-hydraulique selon la revendication 1, **caractérisé en ce que**, pour un moteur hydraulique (Z) à simple effet, le circuit de signalisation (LS) de la pression de charge n'est raccordable, de préférence par l'intermédiaire d'une vanne à deux voies (57), qu'à la ligne de levage (37), ou, pour un moteur hydraulique (Z) à double effet, est raccordable en fonction de la pression par l'intermédiaire d'une autre vanne à deux voies (53) en aval de la vanne à siège de réglage de pression proportionnelle respective à la ligne de levage (37) ou à la ligne d'abaissement (38).
